# EUROPÄISCHE PATENTSCHRIFT

(11) **EP 3 688 227 B1**
(45) Veröffentlichungstag und Bekanntmachung des Hinweises auf die Patenterteilung: **26.07.2023**
(21) Anmeldenummer: 18782667.2
(22) Anmeldetag: 25.09.2018
(51) Int. Cl.: E01C 19/28

(54) **OSZILLATIONSMODUL**
OSCILLATION MODULE
MODULE D'OSCILLATION

(30) Priorität: 27.09.2017 DE 102017122370
(43) Veröffentlichungstag der Anmeldung: 05.08.2020
(62) Teilanmeldung aus: 23178851.4
(73) Patentinhaber: Hamm AG, 95643 Tirschenreuth (DE)
(72) Erfinder: JANNER, Peter, 92703 Krummennaab (DE)
(74) Vertreter: Ruttensperger Lachnit Trossin Gomoll
(86) Internationale Anmeldenummer: PCT/EP2018/075954
(87) Internationale Veröffentlichungsnummer: WO 2019/063540

(56) Entgegenhaltungen:
- EP-B1- 2 504 490
- US-A- 4 927 289
- US-B1- 9 574 311

## Beschreibung

Die vorliegende Erfindung betrifft ein Oszillationsmodul für eine Verdichterwalze für einen Bodenverdichter.

Um bei der Verdichtung von Untergrund, wie zum Beispiel Asphalt, Erdreich oder Kies, ein besseres Verdichtungsergebnis erzielen zu können, ist es bekannt, der statischen Belastung des zu verdichtenden Untergrundes durch das Gewicht einer auf diesem abrollenden Verdichterwalze bzw. des über diese auf dem Untergrund abgestützten Verdichters dynamische Zustände der Verdichterwalze zu überlagern. So kann eine Verdichterwalze zum Erzeugen eines sogenannten Vibrationszustandes im Wesentlichen vertikal, also in einer Richtung im Wesentlichen orthogonal zur Oberfläche des zu verdichtenden Untergrunds, periodisch auf und ab beschleunigt werden. Zur Erzeugung eines sogenannten Oszillationszustandes kann ein eine Verdichterwalze periodisch in Umfangsrichtung um eine Walzendrehachse hin und her beaufschlagendes Oszillationsdrehmoment generiert werden.

Ein Bodenverdichter mit einer Verdichterwalze, bei welcher ein derartiger Oszillationszustand hervorgerufen werden kann, ist aus der EP 2 504 490 B1 bekannt und ist Fig. 1 dargestellt. Dieser bekannte Bodenverdichter 10 umfasst zwei um jeweilige Walzendrehachsen A₁, A₂ drehbare Verdichterwalzen 12, 14. Zumindest eine dieser Verdichterwalzen 12, 14, beispielsweise die Verdichterwalze 12, ist als sogenannte Oszillationswalze ausgebildet und umfasst in dem von einem Walzenmantel 16 umschlossenen Innenraum eine in Fig. 2 dargestellte Oszillationsanordnung 18 mit insgesamt vier Oszillationsmasseneinheiten 20, 22, 24, 26. Diese Oszillationsmasseneinheiten 20, 22, 24, 26 sind einander paarweise zugeordnet bezüglich der Walzendrehachse A₁ einander gegenüberliegend, also mit einem Winkelabstand von 180° angeordnet. Alle Oszillationsmasseneinheiten 20, 22, 24, 26 werden über eine gemeinsame Antriebswelle 28 und einen gemeinsamen, nicht dargestellten Oszillationsantriebsmotor zur Drehung um jeweilige zur Walzendrehachse A₁ parallele Oszillationsdrehachsen O angetrieben. Aufgrund des gemeinsamen Antriebs erzeugt jedes der in axialem Abstand in Richtung der Walzendrehachse A₁ zueinander angeordneten Paare von Oszillationsmasseneinheiten 20, 22 bzw. 24, 26 gleichphasig ein den Walzenmantel 16 periodisch in Umfangsrichtung um die Walzendrehachse A₁ hin und her beaufschlagendes Oszillationsdrehmoment.

Jede der zueinander im Wesentlichen identisch aufgebauten Oszillationsmasseneinheiten 20, 22, 24, 26 umfasst an einer jeweiligen Oszillationswelle 30 zwei mit der jeweiligen Oszillationswelle 30 um die jeweilige Oszillationsdrehachse O drehbare Unwuchtmassen 32. Jede Oszillationswelle 30 ist an ihren beiden axialen Endbereichen über Lagerscheiben 34, 36 an einer im Innenraum der Verdichterwalze 12 angeordneten, mit dem Walzenmantels 16 fest verbundenen Trägerstruktur, beispielsweise einer sogenannten Ronde, drehbar getragen. Auch die gemeinsame Antriebswelle 28 ist durch Lagerscheiben 38 beispielsweise an der bzw. den gleichen Trägerstrukturen drehbar getragen, wie die Unwuchtwellen 30. in Zuordnung zu jeder Oszillationsmasseneinheit 20, 22, 24, 26 ist an der gemeinsamen Antriebswelle 28 einerseits und der jeweiligen Unwuchtwelle 30 andererseits eine Riemenscheibe 40 bzw. 42 vorgesehen. Über einen mit diesen zusammenwirkenden Riemen 44, beispielsweise Zahnriemen, werden die Unwuchtwellen 30 zur Drehung um ihre jeweilige Oszillationsdrehachse O angetrieben. Dabei rotieren die einander paarweise zugeordneten Oszillationsmasseneinheiten 20, 22 bzw. 24, 26 jeweils gegenphasig zueinander, um bei jedem Paar von Oszillationsmasseneinheiten 20, 22 bzw. 24, 26 ein in Umfangsrichtung um die Walzendrehachse A₁ wirkendes, die Verdichterwalze 12 bzw. den Walzenmantel 16 derselben periodisch in entgegengesetzten Umfangsrichtungen beaufschlagendes Oszillationsdrehmoment zu erzeugen.

Ein Aufbau eines Oszillationsmoduls gemäß dem Oberbegriff des Anspruchs 1 ist aus der US 9 574 311 B1 bekannt. Dieses Oszillationsmodul weist einen in einem axial zentralen Bereich einer Verdichterwalze angeordneten und an die innere Oberfläche eines Mantels der Verdichterwalze angebundenen, plattenartigen Träger auf. Bezüglich einer Walzendrehachse nach radial außen verlagert sind an dem Träger zwei Oszillationsmasseneinheiten mit in einem jeweiligen Oszillationsmassengehäuse drehbar getragenen Unwuchtmassen angeordnet. Jede der Unwuchtmassen ist über einen Riemen mit einem der beiden axialen Enden einer Übertragungswelle gekoppelt. Die Übertragungswelle ist in einer gehäuseartigen Übertragungslagernabe drehbar getragen. Die Übertragungslagernabe ist mit einer Umfangswand derselben in einer zentral im Träger vorgesehenen Montageöffnung angeordnet. An axialen Endbereichen der Umfangswand sind an dieser Böden getragen, welche von der Übertragungswelle durchsetzt sind und über jeweilige Lager die Übertragungswelle nahe ihren axialen Endbereichen drehbar tragen. Über eine Unwuchtantriebswelle ist die Übertragungswelle an einen Rotor eines Oszillationsantriebsmotors angekoppelt und somit durch diesen zur Drehung antreibbar.

Es ist die Aufgabe der vorliegenden Erfindung, baulich einfach zu realisierende Maßnahmen vorzuschlagen, durch welche eine Verdichterwalze zur Durchführung einer Oszillation beaufschlagt werden kann.

Erfindungsgemäß wird diese Aufgabe gelöst durch ein Oszillationsmodul für eine Verdichterwalze eines Bodenverdichters gemäß Anspruch 1. Dieses Oszillationsmodul umfasst:
- einen plattenartigen Träger, wobei der Träger eine Verbindungsformation zur festen Verbindung des Trägers mit einer Trägerstruktur einer Verdichterwalze aufweist,
- wenigstens zwei an dem Träger in Abstand zueinander getragene Oszillationsmasseneinheiten, jede Oszillationsmasseneinheit umfassend eine an dem Träger um eine Oszillationsdrehachse drehbar getragene Unwuchtmasse,
- einen an dem Träger getragenen Oszillationsantriebsmotor, wobei durch den Oszillationsantriebsmotor jede Unwuchtmasse jeder Oszillationsmasseneinheit zur Drehung um die jeweils zugeordnete Oszillationsdrehachse antreibbar ist.

Aufgrund der modulartigen Ausgestaltung einer Oszillationsanordnung wird es möglich, eine derartige als Oszillationsmodul zu bezeichnende Oszillationsanordnung als vormontierte Einheit in eine Verdichterwalze zu integrieren, beispielsweise dadurch, dass die Verbindungsformation des Trägers des Oszillationsmoduls an einer zugeordneten Trägerstruktur im Innenraum einer Verdichterwalze festgelegt wird. Weitere Arbeiten zum Integrieren von einzelnen Bestandteilen einer Oszillationsanordnung in den Innenraum der Verdichterwalze sind dadurch nicht erforderlich. Dies vereinfacht nicht nur den Vorgang des Einbaus einer derartigen modulartig bereitgestellten Oszillationsanordnung in den Innenraum, sondern vereinfacht auch die Struktur der gesamten Verdichterwalze an sich, da im Innenraum keine einzelne Komponenten oder Systembereiche einer Oszillationsanordnung aufnehmende oder beispielsweise drehbar tragende Komponenten vorgesehen sein müssen.

Für eine stabile Drehlagerung einer Unwuchtmasse an dem Träger wird vorgeschlagen, dass wenigstens eine, vorzugsweise jede Oszillationsmasseneinheit einen an dem Träger getragenen Unwuchtmassen-Lagervorsprung und wenigstens eine an dem Unwuchtmassen-Lagervorsprung um die Oszillationsdrehachse drehbar getragene Unwuchtmasse umfasst, oder/und dass wenigstens eine, vorzugsweise jede Oszillationsmasseneinheit eine Unwuchtmasse mit einer an dem Träger um eine Oszillationsdrehachse drehbar getragenen Unwuchtwelle umfasst

Bei einer hinsichtlich einer stabilen Drehlagerung der Unwuchtmassen besonders vorteilhaften Ausgestaltung wird vorgeschlagen, dass bei wenigstens einer, vorzugsweise jeder Oszillationsmasseneinheit der Unwuchtmassen-Lagervorsprung in seinem ersten axialen Endbereich an dem Träger getragen ist und in seinem zweiten axialen Endbereich freitragend ist. Für eine Stabilisierung kann weiter dadurch gesorgt werden, dass bei wenigstens einer, vorzugsweise jeder Oszillationsmasseneinheit der Unwuchtmassen-Lagervorsprung in seinem ersten axialen Endbereich an dem Träger getragen ist und in seinem zweiten axialen Endbereich bezüglich des Unwuchtmassen-Lagervorsprungs wenigstens einer anderen Oszillationsmasseneinheit oder bezüglich des Trägers abgestützt ist. Ferner kann hierzu vorgesehen sein, dass wenigstens eine, vorzugsweise jede Unwuchtmasse auf dem zugeordneten Unwuchtmassen-Lagervorsprung beispielsweise im Bereich von dessen zweiten axialen Endbereich durch ein Unwuchtmassen-Lager drehbar getragen ist, wobei das Unwuchtmassen-Lager einen an dem Unwuchtmassen-Lagervorsprung getragenen oder durch diesen bereitgestellten Lagerinnenring und einen an der Unwuchtmasse getragenen oder durch diese bereitgestellten Lageraußenring umfasst. Anders als beim Stand der Technik, umfassen damit die erfindungsgemäß ausgebildeten Oszillationsmasseneinheiten keine drehbar zu lagernden und die Unwuchtmassen tragenden bzw. bereitstellenden Unwuchtwellen, sondern auf einem als Lagerzapfen wirksamen Unwuchtmassen-Lagervorsprung drehbar getragene Unwuchtmassen.

Hierfür kann beispielsweise vorgesehen sein, dass wenigstens eine, vorzugsweise jede Unwuchtmasse einen auf dem zugeordneten Unwuchtmassen-Lagervorsprung drehbar getragenen Unwuchtmassen-Ringkörper und wenigstens ein an dem Unwuchtmassen-Ringkörper vorgesehenes Unwuchtmassenelement umfasst.

Zum Erzeugen einer Unwucht wird vorgeschlagen, dass bei wenigstens einer, vorzugsweise jeder Unwuchtmasse an wenigstens einer, vorzugsweise beiden axialen Stirnseiten des Unwuchtmassen-Ringkörpers ein Unwuchtmassenelement angeordnet und mit dem Unwuchtmassen-Ringkörper vorzugsweise lösbar verbunden ist. Beispielsweise kann ein derartiges Unwuchtmassenelement durch Verschraubung mit dem Unwuchtmassen-Ringkörper verbunden sein, so dass in Zuordnung zu verschiedenen Ausgestaltungen einer Verdichterwalze in einfacher Art und Weise das Unwuchtmoment der Unwuchtmassen anpassbar ist.

Eine zuverlässige und die Positionierung der Oszillationsmasseneinheiten bezüglich des Oszillationsantriebsmotor im Wesentlichen nicht beschränkende Antriebswechselwirkung kann beispielsweise dadurch bereitgestellt werden, dass wenigstens eine, vorzugsweise jede Unwuchtmasse vermittels des Oszillationsantriebsmotors durch einen Riemenantrieb zur Drehung antreibbar ist.

Dabei kann der Riemenantrieb in Zuordnung zu wenigstens einer, vorzugsweise jeder Unwuchtmasse an dem Oszillationsantriebsmotor eine um eine Antriebsdrehachse drehbare Riemenantriebsscheibe, vorzugsweise Zahnscheibe, an der Unwuchtmasse eine Riemenabtriebsscheibe, vorzugsweise Zahnscheibe, sowie einen mit der Riemenantriebsscheibe und der Riemenabtriebsscheibe zusammenwirkenden Riemen, vorzugsweise Zahnriemen, umfassen.

Eine baulich besonders einfache Ausgestaltung kann dadurch erreicht werden, dass bei wenigstens einer, vorzugsweise jeder Unwuchtmasse der Unwuchtmassen-Ringkörper die Riemenabtriebsscheibe bereitstellt. Ferner kann zu einer derartigen einfachen Ausgestaltung beitragen, dass die Riemenantriebsscheibe mit wenigstens zwei Riemen zum Antrieb wenigstens zweier Unwuchtmassen verschiedener Oszillationsmasseneinheiten zusammenwirkt, wobei die Riemenantriebsscheibe zur Zusammenwirkung mit den Riemen in Richtung der Antriebsdrehachse aufeinanderfolgende Riemenwechselwirkungsbereiche aufweist.

Die jeweils eine Riemenabtriebsscheibe bereitstellenden Unwuchtmassen-Ringkörper können zueinander baugleich sein, was den Einsatz von Gleichteilen gestattet, oder/und können in Richtung der Antriebsdrehachse im gleichen axialen Bereich positioniert sein, so dass einerseits eine einfach zu realisierende Antriebswechselwirkung mit dem Oszillationsantriebsmotor gewährleistet werden kann, andererseits das Entstehen von Kippmomenten vermieden wird.

Um eine zuverlässige Antriebswechselwirkung zwischen dem bzw. den Riemen und den zugeordneten Riemenscheiben zu erreichen, wird vorgeschlagen, dass in Zuordnung zu wenigstens einem, vorzugsweise jedem Riemen eine Riemenspannrolle vorgesehen ist, vorzugsweise wobei wenigstens eine Riemenspannrolle eine Umfangs-Wechselwirkungslänge zwischen dem Riemen und der mit diesem zusammenwirkenden Riemenantriebsscheibe oder/und Riemenabtriebsscheibe vergrößert.

Der Oszillationsantriebsmotor umfasst ein an dem Träger getragenes, im Wesentlichen an einer ersten axialen Seite des Trägers positioniertes Motorgehäuse und eine eine Öffnung in dem Träger durchsetzende und an einer zweiten axialen Seite des Trägers mit den Oszillationsmasseneinheiten in Antriebswechselwirkung stehende Motorwelle. Somit wird eine axial kompakte und stabile Bauweise des gesamten Moduls gewährleistet werden, da dessen Systembereiche auf beide axialen Seiten des plattenartigen Trägers verteilt sind. Hierzu kann insbesondere auch vorgesehen sein, dass die Oszillationsmasseneinheiten an der zweiten axialen Seite des Trägers angeordnet sind. Ferner ist für eine kompakte Bauart der Oszillationsantriebsmotor über einen Walzenantriebsmotor an dem Träger getragen.

Für eine stabile Lagerung einer Motorwelle des Oszillationsantriebsmotors wird vorgeschlagen, dass an der zweiten axialen Seite des Trägers die Öffnung in dem Träger umgebend ein die Motorwelle des Oszillationsantriebsmotors drehbar lagerndes, vorzugsweise tropfartiges Gehäuse angeordnet ist. Dabei kann für einen einfach zu realisierenden Aufbau vorgesehen sein, dass das Gehäuse zusammen mit dem Walzenantriebsmotor an dem Träger festgelegt ist. Ferner kann an diesem Gehäuse wenigstens eine, vorzugsweise jede Riemenspannrolle getragen sein.

Ein gegen äußere Einwirkungen geschützter Aufbau der Oszillationsmasseneinheiten kann vorsehen, dass wenigstens eine, vorzugsweise jede Oszillationsmasseneinheit ein Oszillationsmassengehäuse mit einer in einer Öffnung des Trägers aufgenommenen Umfangswand und an beiden axialen Endbereichen der Umfangswand jeweils einem eine Unwuchtmasse drehbar tragenden Boden umfasst.

Um eine effiziente Erzeugung eines Oszillationsdrehmomentes zu gewährleisten, wird vorgeschlagen, dass eine Antriebsdrehachse des Oszillationsantriebsmotors und die Oszillationsdrehachsen wenigstens zweier Oszillationsmasseneinheiten zueinander parallel sind oder/und in einer gemeinsamen Ebene liegen.

Für eine feste Verbindung eines Oszillationsmoduls mit einer Verdichterwalze bzw. einem Walzenmantel derselben kann vorgesehen sein, dass die Verbindungsformation an einem Außenumfangsbereich des Trägers eine Mehrzahl von Verbindungsbolzen-Durchgriffsöffnungen umfasst.

Eine stabile, gleichwohl leicht zu realisierende Anbindung der Oszillationsmasseneinheiten an den Träger kann beispielsweise dadurch realisiert werden, dass wenigstens ein, vorzugsweise jeder Unwuchtmassen-Lagervorsprung an dem Träger durch eine Mehrzahl von Befestigungsorganen festgelegt ist, oder/und dass wenigstens ein, vorzugsweise jeder Unwuchtmassen-Lagervorsprung mit dem Träger einstückig ausgebildet ist.

Die Erfindung betrifft ferner einen Bodenverdichter, umfassend wenigstens eine um eine Walzendrehachse drehbare Verdichterwalze mit wenigstens einem erfindungsgemäß aufgebauten Oszillationsmodul.

Für eine einfach zu realisierende Integration eines derartigen Oszillationsmoduls in die Verdichterwalze wird vorgeschlagen, dass die wenigstens eine Verdichterwalze einen einen Innenraum umschließenden Walzenmantel umfasst, wobei in Zuordnung zu dem wenigstens einen Oszillationsmodul in dem Innenraum eine mit dem Walzenmantel drehfeste, vorzugsweise scheibenartige Trägerstruktur, beispielsweise Ronde, vorgesehen ist und der Träger des wenigstens einen Oszillationsmoduls mit seiner Verbindungsformation an der diesem zugeordneten Trägerstruktur festgelegt ist.

Für eine effiziente Erzeugung einer Oszillationsbewegung der Verdichterwalze wird vorgeschlagen, dass in der Verdichterwalze zwei Oszillationsmodule in Richtung der Walzendrehachse mit Abstand zueinander angeordnet sind.

Dabei kann wenigstens eine Verdichterwalze eine geteilte Verdichterwalze mit in Richtung der Walzendrehachse aufeinanderfolgenden Verdichterwalzenabschnitten sein, wobei in jedem Verdichterwalzenabschnitt wenigstens ein Oszillationsmodul angeordnet ist. Alternativ oder zusätzlich kann wenigstens eine Verdichterwalze eine ungeteilte Verdichterwalze sein, wobei in jedem axialen Endbereich der Verdichterwalze ein Oszillationsmodul vorzugsweise derart angeordnet ist, dass dieses in Richtung der Walzendrehachse von einem Walzenmantel der Verdichterwalze im Wesentlichen vollständig axial überdeckt ist.

Nachfolgend wird die vorliegende Erfindung mit Bezug auf die beiliegenden Figuren detailliert beschrieben. Es zeigt:
- Fig. 1: einen aus dem Stand der Technik bekannten Bodenverdichter mit zwei Verdichterwalzen in Seitenansicht;
- Fig. 2: eine Oszillationsanordnung einer Verdichterwalze des Bodenverdichters der Fig. 1;
- Fig. 3: eine Längsschnittansicht eines erfindungsgemäß aufgebauten Oszillationsmoduls, geschnitten längs einer Linie III-III in Fig. 4;
- Fig. 4: eine Axialansicht des Oszillationsmoduls der Fig. 3, in Blickrichtung IV in Fig. 3;
- Fig. 5: eine Axialansicht des Oszillationsmoduls der Fig. 3 in Blickrichtung V in Fig. 3;
- Fig. 6: ein in eine Verdichterwalze integriertes Oszillationsmodul der Fig. 3;
- Fig. 7: eine Axialansicht einer Verdichterwalze zur Aufnahme eines Oszillationsmoduls der Fig. 3;
- Fig. 8: eine prinzipartige Längsschnittdarstellung einer ungeteilten Verdichterwalze mit zwei in diese integrierten Oszillationsmodulen;
- Fig. 9: eine der Fig. 8 entsprechende Ansicht einer geteilten Verdichterwalze mit einem Oszillationsmodul in jedem der beiden Verdichterwalzenbereiche;
- Fig. 10: eine der Fig. 3 entsprechende Darstellung eines Oszillationsmoduls einer alternativen Ausgestaltung;
- Fig. 11: eine Seitenansicht des Oszillationsmoduls der Fig. 10 in Blickrichtung XI in Fig. 10;
- Fig. 12: eine weitere alternative Ausgestaltungsart eines in eine Verdichterwalze integrierten Oszillationsmoduls;
- Fig. 13: eine weitere alternative Ausgestaltungsart eines in eine Verdichterwalze integrierten Oszillationsmoduls;
- Fig. 14: eine weitere alternative Ausgestaltungsart eines in eine Verdichterwalze integrierten Oszillationsmoduls.

Die Fig. 3 bis 5 zeigen eine erste Ausgestaltungsart eines Oszillationsmoduls, welches bei einem Bodenverdichter, beispielsweise dem Bodenverdichter der Fig. 1, in zumindest eine der beiden Verdichterwalzen 12, 14 desselben integriert werden kann.

Das in den Fig. 3 bis 5 allgemein mit 50 bezeichnete Oszillationsmodul umfasst einen aus Metallmaterial, vorzugsweise Blechmaterial, Gussmaterial oder dergleichen, aufgebauten, plattenartigen Träger 52 mit, wie die Fig. 4 und 5 dies deutlich zeigen, grundsätzlich langgestreckter bzw. abgerundeter rechteckiger Umfangskontur. Auch eine runde, z.B. kreisrunde Umfangskontur des Trägers 52 kann vorgesehen sein. Im Außenumfangsbereich des plattenartigen Trägers 52 ist eine allgemein mit 54 bezeichnete Verbindungsformation vorgesehen. Diese umfasst eine Mehrzahl von entlang des Außenumfangs des plattenartigen Trägers 52 mit Abstand zueinander angeordneten Verbindungsbolzen-Durchgriffsöffnungen 56. Durch durch diese Verbindungsbolzen-Durchgriffsöffnungen 56 hindurchgreifende Verbindungsbolzen, beispielsweise Schraubbolzen, kann das Oszillationsmodul 50 in nachfolgend noch beschreibender Weise in einer Verdichterwalze festgelegt werden.

In einem zentralen Bereich des plattenartigen Trägers 52 ist ein beispielsweise als Hydraulikmotor, alternativ auch als Elektromotor, ausgebildeter Oszillationsantriebsmotor 58 vorgesehen. Der Oszillationsantriebsmotor 58 umfasst ein im Wesentlichen an einer ersten axialen Seite 60 des Trägers 52 getragenes bzw. positioniertes Motorgehäuse 62. Das Motorgehäuse 62 ist vermittels eines Verbindungselements 61 an einem nicht rotierenden Bereich 63 eines allgemein mit 65 bezeichneten und insbesondere als Hydraulikmotor ausgebildeten Walzenantriebsmotors getragen. Ein rotierender Bereich 67 des Walzenantriebsmotors 65 ist im Bereich einer zentralen Öffnung 64 des Trägers 52 angeordnet und durch Schraubbolzen 69 am Träger 52 festgelegt. Im Sinne der vorliegenden Erfindung bildet somit der Walzenantriebsmotor 65 mit seinem nicht rotierenden Bereich 63 und seinem rotierenden Bereich 67 hinsichtlich der für den Oszillationsantriebsmotor 58 bereitgestellten Tragefunktionalität einen Bereich des Motorgehäuses 62 des Oszillationsantriebsmotors 58.

Eine in Richtung einer Antriebsdrehachse A sich erstreckende und eine zentrale Öffnung 71 des Walzenantriebsmotors 65 sowie die zentrale Öffnung 64 im Träger 52 durchsetzende Motorwelle 66 des Oszillationsantriebsmotors 58 liegt mit ihrem freien Endbereich im Wesentlichen an einer zweiten axialen Seite 68 des Trägers 52 und trägt dort eine vorzugsweise als Zahnscheibe ausgebildete Riemenantriebsscheibe 70 eines allgemein mit 72 bezeichneten Riemenantriebs. Die Motorwelle 66 kann mit einem aus dem Motorgehäuse 62 hervorstehenden und darin drehbar gelagerten Rotor des Oszillationsantriebsmotors 58 zur gemeinsamen Drehung verbunden oder damit integral ausgebildet sein.

Bezüglich der Antriebsdrehachse A einander gegenüberliegend und im Wesentlichen mit gleichem Abstand dazu angeordnet sind an dem Träger 52 zwei Oszillationsmasseneinheiten 74, 76 vorgesehen. Die beiden Oszillationsmasseneinheiten 74, 76 weisen vorzugsweise grundsätzlich den gleichen Aufbau auf, so dass nachfolgend deren Aufbau mit Bezug auf beide Oszillationsmasseneinheiten 74, 76 gleichermaßen beschrieben wird.

Jede der beiden Oszillationsmasseneinheiten 74, 76 umfasst einen Unwuchtmassen-Lagervorsprung 78, der in seinen ersten axialen Endbereich 80 durch eine Mehrzahl von Befestigungsorganen 82, beispielsweise Schraubbolzen, am Träger 52, insbesondere der zweiten axialen Seite 68 desselben festgelegt ist. Für eine definierte Positionierung kann im ersten axialen Endbereich 80 der Lagervorsprung 78 einen in eine entsprechende Positionierausnehmung des Trägers 52 eingreifenden Positioniervorsprung aufweisen. Jeder einen im Wesentlichen freitragenden bzw. freistehenden Lagerzapfen bereitstellende Unwuchtmassen-Lagervorsprung 78 trägt in seinem zweiten axialen Endbereich 84 eine Unwuchtmasse 86 um eine jeweilige Oszillationsdrehachse O drehbar. Jede Unwuchtmasse 86 umfasst einen Unwuchtmassen-Ringkörper 88, der über ein Unwuchtmassen-Lager 90 drehbar auf dem Unwuchtmassen-Lagervorsprung 78 getragen ist. Das Unwuchtmassen-Lager 90 umfasst einen durch eine Fixierplatte 92 am zweiten axialen Endbereich 84 des Unwuchtmassen-Lagervorsprungs 78 festgelegten Lagerinnenring 94 sowie einen beispielsweise über eine Mehrzahl von Wälzkörpern, wie z. B. Kugeln oder Rollen 96, auf dem Lagerinnenring 94 drehbar gelagerten Lageraußenring 98. Der Lageraußenring 98 ist über ein Fixierelement 100 am Unwuchtmassen-Ringkörper 88 festgelegt, so dass der Unwuchtmassen-Ringkörper 88 am jeweils zugeordneten Unwuchtmassen-Lagervorsprung 78 in axialer Richtung bezüglich einer jeweiligen Oszillationsdrehachse O definiert gehalten ist. Dabei ist in Fig. 3 deutlich zu erkennen, dass aufgrund der zueinander identischen Ausgestaltung die beiden Unwuchtmassen 86 bzw. deren Unwuchtmassen-Ringkörper 88 zueinander axial ausgerichtet, also im gleichen axialen Bereich positioniert sind.

Jeder Unwuchtmassen-Ringkörper 88 ist als Zahnscheibe ausgebildet und stellt somit eine jeweilige Riemenabtriebsscheibe 102 bereit. In Zuordnung zu jeder Unwuchtmasse 86 umfasst der Riemenantrieb 72 jeweils einen Riemen 104, 106, wobei die beiden Riemen 104, 106 zueinander in Richtung der Antriebsdrehachse A versetzt bzw. nebeneinander liegen, so dass jeder Riemen 104, 106 mit einem diesem jeweils zugeordneten Riemenwechselwirkungsbereich 108 bzw. 110 der Riemenantriebsscheibe 70 zusammenwirkt bzw. um diesen Bereich geführt ist. Dies führt dazu, dass die Riemen 104, 106 mit den zugeordneten Riemenabtriebsscheiben 102 bzw. Unwuchtmassen-Ringkörpern 88 in entsprechend zueinander versetzten axialen Bereichen zusammenwirken. Da die Riemenabtriebsscheiben 102, ebenso wie die Riemenantriebsscheibe 70, als Zahnscheiben ausgebildet sind, sind die Riemen 104, 106 für eine definierte Antriebswechselwirkung vorzugsweise als Zahnriemen ausgebildet.

Um für die beiden Riemen 104, 106 eine definierte Spannung beibehalten zu können, ist in Zuordnung zu jedem der beiden Riemen eine Riemenspannrolle 112 bzw. 114 vorgesehen. Die Riemenspannrollen 112, 114 liegen radial bezüglich der Antriebsdrehachse A im Wesentlichen zwischen der Antriebsdrehachse A und den jeweiligen Oszillationsdrehachsen O und liegen bezüglich einer die Antriebsdrehachse A sowie die beiden Oszillationsdrehachsen O enthaltenden Ebene zueinander gegensinnig versetzt.

Durch die beiden am Träger 52 drehbar getragenen Riemenspannrollen 112, 114 wird nicht nur eine definierte Spannung der Riemen 104, 106 beibehalten, sondern es wird dafür gesorgt, dass aufgrund des Umstandes, dass die jeweiligen Riemenspannrollen 112, 114 die zwischen der Riemenantriebsscheibe 70 und der jeweiligen Riemenabtriebsscheibe 102 verlaufenden Riemenabschnitte aufeinander zu pressen, der Umschlingungsgrad der Riemen 104, 106 sowohl um die Riemenantriebsscheibe 70, als auch um die jeweils zugeordnete Riemenabtriebsscheibe 102 vergrößert wird, was aufgrund eines entsprechend vergrößerten bzw. verlängerten Verzahnungseingriffsbereichs für eine verbesserte Antriebswechselwirkung sorgt. Es ist darauf hinzuweisen, dass grundsätzlich auch eine derartige Anordnung der Riemenspannrollen 112, 114 möglich ist, bei welcher die zwischen den jeweiligen Riemenscheiben verlaufenden Abschnitte der Riemen 104, 106 nicht aufeinander zu, sondern voneinander weg gespannt werden. Aufgrund der Vergrößerung des Umschlingungsgrads und der kompakten Bauart ist die in den Figuren dargestellte Ausgestaltung jedoch besonders vorteilhaft.

Jede der Unwuchtmassen 86 umfasst vorzugsweise an beiden axialen Seiten des Unwuchtmassen-Ringkörpers 88 ein beispielsweise mit zwei Teilen aufgebautes Unwuchtmassenelement 116, 118. Die beiden Unwuchtmassenelemente 116, 118 sind beispielsweise durch Schraubbolzen 120 miteinander und dem jeweils zugeordneten Unwuchtmassen-Ringkörper 88 fest verbunden und sorgen dafür, dass bei jeder Unwuchtmasse 86 der Massenschwerpunkt exzentrisch zur jeweiligen Oszillationsdrehachse O liegt, so dass bei Rotation der Unwuchtmasse 86 um die zugeordnete Oszillationsdrehachse O ein Unwuchtmoment entsteht. Zumindest eines der Unwuchtmassenelemente 116, 118 oder ein Teil davon könnte mit dem zugeordneten Unwuchtmassen-Ringkörper 88 auch integral, also einstückig ausgebildet sein.

Zur Erzeugung eines in Umfangsrichtung um die Antriebsdrehachse A, welche grundsätzlich auch einer Walzendrehachse einer ein derartiges Oszillationsmodul 50 aufweisenden Verdichterwalze entspricht, gerichtetes Oszillationsdrehmoment zu erzeugen, sind die beiden Unwuchtmassen 86 grundsätzlich gegenphasig zueinander positioniert. Dies bedeutet, dass, wie beispielsweise in Fig. 3 dargestellt, in einer Montageposition, also einem Zustand, in welchem das Modul 50 bzw. dessen Systembestandteile zusammengefügt werden, die Massenschwerpunkte der beiden Unwuchtmassen 86 zueinander einen minimalen Abstand aufweisen, was bedingt, dass auch die jeweiligen Unwuchtmassenelemente 118, 116 der beiden Unwuchtmassen 86 zueinander einen minimalen und somit auch einen minimalen Abstand zur Antriebsdrehachse A aufweisen. Um diese Positionierung für jede Unwuchtmasse 86 definiert vorgeben zu können, kann jeweils ein stiftartiges Montagehilfselement 122 vorgesehen werden, welches zugeordnete Öffnungen in den Unwuchtmassenelementen 116, 118 durchgreift und in eine entsprechende Öffnung im Träger 52 eingreift. Somit ist gewährleistet, dass die beiden Unwuchtmassen 86 eine definierte Positionierung bezüglich einander einnehmen, wenn die beiden Riemen 104, 106 um diese bzw. um die Riemenantriebsscheibe 70 gelegt werden. Ist dies erfolgt, können die Montagehilfselemente 122 entfernt, d.h. aus den diese aufnehmenden Öffnungen herausgezogen werden, so dass die beiden Unwuchtmassen 86 um deren jeweilige Oszillationsdrehachse O, angetrieben durch den Oszillationsantriebsmotor 58, rotieren können. Dabei drehen sich die beiden Unwuchtmassen 86 gleichsinnig, jedoch gegenphasig zueinander und auch gleichsinnig mit der Riemenantriebsscheibe 70, wodurch das bereits angesprochene, um die Antriebsdrehachse A orientierte Oszillationsdrehmoment, also ein Drehmoment mit periodisch umkehrender Wirkrichtung um die Antriebsdrehachse A, generiert wird.

Es sei hier darauf hingewiesen, dass insbesondere zur Erzeugung eines derartigen Oszillationsdrehmomentes die gegenphasige Positionierung der beiden Unwuchtmassen 86 erforderlich bzw. besonders vorteilhaft ist. Bei anderer Phasenlage zueinander können andere Arten von beispielsweise im Wesentlichen auch linear, also nicht in Umfangsrichtung um eine jeweilige Walzendrehachse sondern beispielsweise im Wesentlichen orthogonal dazu gerichteten, oszillierenden Kräften erzeugt werden. Auch dies ist im Sinne der vorliegenden Erfindung als eine Oszillation, jedoch ohne die Erzeugung eines um eine Walzendrehachse oszillierenden Drehmomentes, sondern mit Erzeugung einer oszillierenden und beispielsweise orthogonal zu einer jeweiligen Walzendrehachse gerichteten Kraft, zu verstehen. Weiter sei darauf hingewiesen, dass insbesondere für eine in radialer Richtung bezüglich der Antriebsdrehachse A freiere Positionierbarkeit der beiden Unwuchtmassen 86 die Ankopplung derselben an den Oszillationsantriebsmotor 58 über den Riemenantrieb 72 besonders vorteilhaft ist, insbesondere da damit auch in besonders einfacher Weise gewährleistet werden kann, dass beide Unwuchtmassen 86 in gleicher Richtung rotieren. Alternativ könnten die beiden Unwuchtmassen 86 jedoch auch über ein jeweiliges Zahnradgetriebe an den Oszillationsantriebsmotor 58 angekoppelt werden, wodurch es beispielsweise auch leicht möglich wird, für beide Unwuchtmassen zueinander unterschiedliche Drehrichtungen vorzugeben, wodurch das Spektrum an erzeugbaren periodischen und beispielsweise linear gerichteten Kräften noch weiter vergrößert wird.

Die Fig. 6 zeigt die Integration eines derartigen Oszillationsmoduls 50 in eine Verdichterwalze, beispielsweise die Verdichterwalze 12 des Bodenverdichters 10. In dem von dem Walzenmantel 16 der Verdichterwalze 12 umschlossenen Innenraum 124 ist eine beispielsweise scheibenartig ausgebildete und an ihrem Außenumfang beispielsweise durch Verschweißung am Walzenmantel 16 festgelegte Trägerstruktur 126, welche allgemein auch als Ronde bezeichnet werden kann, vorgesehen. Diese in Fig. 7 in Axialansicht erkennbare Trägerstruktur 126 weist eine der Außenumfangskontur des Trägers 52 des Oszillationsmoduls 50 angepasste, längliche Öffnung 128 auf, in welche das Oszillationsmodul 50 vom axialen Endbereich 129 des Walzenmantels 16 her eingesetzt werden kann. Durch eine Mehrzahl von Verbindungsbolzen 130, beispielsweise Schraubbolzen, welche die in Fig. 5 erkennbaren Verbindungsbolzen-Durchgriffsöffnungen 56 durchsetzen und in entsprechende Innengewindeöffnungen der Trägerstruktur 126 eingeschraubt sind, wird der Träger 52 in definierter Positionierung an der Trägerstruktur 126 festgelegt. Hierzu können der Träger 52 und die Trägerstruktur 126 in ihren einander überlappenden Randbereichen jeweils axial abgesetzte Positionierbereiche 132, 134 aufweisen.

Die Positionierung des Oszillationsmoduls 50 in der Verdichterwalze 12 ist vorzugsweise derart, dass in Richtung der Walzendrehachse A₁, welche der Antriebsdrehachse A des Oszillationsantriebsmotors 58 entspricht, der Oszillationsantriebsmotor 58 im Wesentlichen vollständig im Innenraum 124 aufgenommen ist, also in Richtung der Walzendrehachse A₁ im Wesentlichen nicht über den Walzenmantel 16 hervorsteht. Somit wird eine störende Wechselwirkung mit die Verdichterwalze 12 drehbar tragenden Rahmenteilen des Bodenverdichters 10 vermieden.

Durch die modulartige Ausgestaltung wird es möglich, das gesamte Oszillationsmodul 50 vor dem Integrieren in eine Verdichterwalze zu montieren, insbesondere auch diejenigen Systembereiche, die, an der zweiten axialen Seite 68 des Trägers 52 liegend, in einem im Innenraum 124 nur schwer zugänglichen Bereich zu positionieren sind. Das gesamte Modul kann vorgefertigt in die Verdichterwalze 12 eingesetzt und an dieser festgelegt werden. Weitere Montagevorgänge zum Anbringen anderer Systembereiche einer durch das Oszillationsmodul 50 bereitgestellten Oszillationsanordnung im Inneren der Verdichterwalze 12 sind grundsätzlich nicht erforderlich.

Durch den modulartigen Aufbau wird es ferner möglich, beispielsweise durch Auswahl der Masse oder/und Form der jeweiligen Unwuchtmassenelemente zur Anpassung an verschiedene Größen von Verdichterwalzen verschiedene zu Unwuchtmomente bzw. Oszillationsdrehmomente erzeugen zu können. Auch dies erhöht den Modulcharakter, da für die Ausstattung verschieden dimensionierter Verdichterwalzen grundsätzlich auf Gleichteile zugegriffen werden kann. Dies trifft auch für den Aufbau eines jeden Oszillationsmoduls 50 selbst zu, da auch dort insbesondere bei jeder der Unwuchtmasseneinheiten 74, 76 zueinander identische Bauteile eingesetzt werden können.

Die Fig. 8 veranschaulicht in prinzipartiger Darstellung die Ausstattung einer Verdichterwalze 12 mit zwei erfindungsgemäß aufgebauten Oszillationsmodulen 50. Diese sind jeweils nahe den axialen Endbereichen 129, 136 des Walzenmantels 16 in der vorangehend mit Bezug auf die Fig. 6 beschriebenen Art und Weise positioniert. Jedes der beiden Oszillationsmodule 52 ist unabhängig vom jeweils anderen Oszillationsmodul betreibbar, so dass durch jedes Oszillationsmodul 50 ein in seiner Phasenlage bezüglich des jeweils anderen Moduls und auch in seiner Frequenz frei einstellbares Oszillationsdrehmoment erzeugt werden kann. Insbesondere durch Variation der Phasenlage der durch die beiden Oszillationsmodule 50 generierten Oszillationsdrehmomente wird es möglich, eine destruktive oder eine konstruktive Überlagerung der beiden Oszillationsdrehmomente zu erreichen, so dass das durch die Überlagerung generierte Gesamt-Oszillationsdrehmoment einerseits hinsichtlich seiner Amplitude variierbar ist, nämlich durch Veränderung der Phasenlage der beiden durch die Oszillationsmodule 50, 52 generierten Oszillationsdrehmomente, und andererseits auch in seiner Frequenz unabhängig von der Amplitude des Gesamt-Oszillationsdrehmomentes variierbar ist, indem bei den beiden Oszillatonsmodulen 50 die Drehzahl des jeweiligen Oszillationsantriebsmotors 58 entsprechend variiert wird.

Während in Fig. 8 eine ungeteilte Verdichterwalze 12 beispielhaft dargestellt ist, zeigt die Fig. 9 eine geteilte Verdichterwalze 12' mit zwei in Richtung der Walzendrehachse A₁' nebeneinanderliegenden Verdichterwalzenbereichen 12a' und 12b'. Diese beiden zusammen eine geteilte Verdichterwalze 12' bereitstellenden Verdichterwalzenbereiche 12a' und 12b' sind jeweils mit einem Oszillationsmodul 50 ausgestattet, so dass bei jedem der beiden Verdichterwalzenbereiche 12a', 12b' jeweils unabhängig vom anderen Verdichterwalzenbereich eigenständig ein Oszillationsdrehmoment generiert werden kann.

Nachfolgend werden mit Bezug auf die Fig. 10 bis 13 verschiedene Variationen eines Oszillationsmoduls beschrieben, welche grundsätzlich auf dem gleichen, vorangehend beschriebenen Aufbaukonzept basieren. In den Fig. 10 bis 13 sind für Komponenten bzw. Systembereiche, welche vorangehend mit Bezug auf die Fig. 3 bis 9 beschriebenen Komponenten bzw. Systembereichen entsprechen, gleiche Bezugszeichen verwendet.

Die Fig. 10 und 11 zeigen eine Ausgestaltung eines Oszillationsmoduls 52, bei welchem zum Erhöhen der Steifigkeit bzw. Stabilität die beiden Unwuchtmassen-Lagervorsprünge 78 in ihren zweiten axialen Endbereichen 84 vermittels eines Stützkörpers 138, beispielsweise ausgebildet als U-Profilträger, bezüglich einander abgestützt sind. Die mit Bezug auf den Träger 52 grundsätzlich freitragenden Unwuchtmassen-Lagervorsprünge 78 sind somit an ihren freien Enden gegeneinander abgestützt, so dass auch bei vergleichsweise großen Drehzahlen und somit im Bereich jeder Oszillationsmasseneinheit 74, 76 generierten großen Unwuchtmomente eine Taumelbewegung der Unwuchtmassen-Lagervorsprünge 78 im Bereich ihrer jeweiligen Unwuchtmassen 86 drehbar tragenden zweiten axialen Endbereiche 84 vermieden wird.

Zur Anbindung des Stützkörpers 138 an die Unwuchtmassen-Lagervorsprünge 78, z.B. durch Schraubbolzen, können diese in ihren zweiten axialen Endbereichen 84 verlängert sein, um dafür zu sorgen, dass ausreichend Bauraum für die freie Rotation der vom Träger 52 abgewandt positionierten Unwuchtmassenelemente 116 vorhanden ist. Gleichwohl kann auch bei dieser Ausgestaltung davon gesprochen werden, dass die Unwuchtmassen 56 im Wesentlichen in den zweiten axialen Endbereichen 84 der Unwuchtmassen-Lagervorsprünge 78 an diesen drehbar getragen sind. Bei einer Abwandlung dieser Ausgestaltungsart könnte zumindest ein Unwuchtmassen-Lagervorsprung 78 in seinem zweiten axialen Endbereich 84 durch einen Stützkörper bezüglich des Trägers 52 abgestützt sein.

Die Fig. 12 zeigt eine Ausgestaltung eines in einer Verdichterwalze 12 integrierten Oszillationsmoduls 50, bei welchem der grundsätzlich plattenartige Träger 52 eine dreidimensionale Ausformung aufweisen kann und beispielsweise als Gussbauteil hergestellt ist, während beispielsweise bei den vorangehend beschriebenen Ausgestaltungsformen der Träger 52 als Stanz- oder Ausschneidebauteil ausgebildet sein kann. Bei dem in Fig. 12 dargestellten Ausgestaltungsbeispiel sind die Unwuchtmassen-Lagervorsprünge 78 der beiden Oszillationsmasseneinheiten 74, 76 mit dem Träger 52 integral, also einstückig, somit als ein Materialblock ausgebildet. Dies erhöht die Stabilität und vermeidet Arbeitsvorgänge zum Montieren der Unwuchtmassen-Lagervorsprünge 78 am Träger 52.

Ferner zeigt die Fig. 12 deutlich, dass bei Herstellung als Gussbauteil es vergleichsweise leicht möglich ist, dem Träger 52 eine dreidimensional ausgeformte Struktur zu geben, so dass dessen mit der Trägerstruktur 126 zu verbindende Verbindungsformation 54 bzw. der äußere Umfangsbereich des Trägers 52 bezüglich desjenigen Bereichs, in welchem das Gehäuse 62 des Oszillationsantriebsmotors 58 am Träger 52 festgelegt ist, axial versetzt liegen kann. Dies gestattet es, die wesentlichen Systembereiche des Oszillationsmoduls 50 in Richtung der Walzendrehachse A₁ weiter nach einwärts zu verlagern, obgleich die Trägerstruktur 126 vergleichsweise nahe am axialen Endbereich 129 des Walzenmantels 16 positioniert ist.

Es ist darauf hinzuweisen, dass eine derartige dreidimensionale Ausformung des Trägers 52 grundsätzlich auch bei dem vorangehend mit Bezug auf die Fig. 3 bis 5 beschriebenen Aufbau realisierbar ist, wozu beispielsweise der zunächst plan, also im Wesentlichen als ebenes Bauteil bereitgestellte Träger 52 einer entsprechenden Verformung unterzogen wird. Auch könnte ein derartiger dreidimensional ausgeformter Träger 52 durch den Zusammenbau mehrerer Einzelteile bereitgestellt werden, die beispielsweise durch Verschweißung oder/und Verschraubung oder dergleichen miteinander verbunden sein können.

Die Fig. 13 zeigt eine weitere alternative Ausgestaltungsart eines mit zwei Unwuchtmasseneinheiten 74, 76 aufgebauten Oszillationsmoduls 50. Bei dieser Ausgestaltungsart eines Oszillationsmoduls 50 weisen die beiden Oszillationsmasseneinheiten 74, 76 jeweils eine mit einer Unwuchtwelle 140 ausgebildete Unwuchtmasse 86 auf. Die Unwuchtwelle 140 ist in einem axialen Endbereich 142 am beispielsweise als Gussbauteil bereitgestellten Träger 52 über ein Unwuchtmassen-Lager 144 drehbar getragen und ist in ihren anderen axialen Endbereich 146 über ein Unwuchtmassen-Lager 148 an einem deckel- bzw. plattenartigen Stützkörper 150 drehbar getragen. Zur Aufnahme einer jeweiligen Unwuchtmasse 86 kann der Träger 52 eine topfartige Ausformung 152 aufweisen, die im Bereich des zweiten axialen Endbereichs 146 der Unwuchtwelle 140 durch den Stützkörper 150 abgeschlossen werden kann.

Außerhalb des so umgrenzten und die Unwuchtmasse 86 bzw. ein oder mehrere Unwuchtmassenelemente der Oszillationsmasseneinheit 74 aufnehmenden Volumens ist im Bereich des ersten axialen Endbereichs 142 an die Unwuchtwelle 140 eine Riemenabtriebsscheibe 154 angebunden. Diese steht über einen nur prinzipiell angedeuteten Riemen 104 in Antriebsverbindung mit der Riemenantriebsscheibe 70, während in entsprechender Art und Weise die Unwuchtmasse 86 der anderen Oszillationsmasseneinheit 76 über eine Riemenabtriebsscheibe 156 und den Riemen 106 in Antriebsverbindung mit der Riemenantriebsscheibe 70 steht. Die Riemenantriebsscheibe 70 wiederum kann in größerem axialen Abstand zu dem Gehäuse 62 des Oszillationsantriebsmotors 58 an einer Welle 158 getragen sein, welche die Motorwelle des Oszillationsantriebsmotors 58 verlängert oder fortsetzt oder durch diese selbst bereitgestellt ist.

Auch bei dieser Ausgestaltungsart wird der Modulcharakter erreicht, da alle Systembereiche eines Oszillationsmoduls 50 an dem plattenartigen Träger 52 vorgesehen werden können und zusammen mit diesem im Innenraum 124 der Verdichterwalze 12 angeordnet und an der Trägerstruktur 126 festgelegt werden können.

Eine weitere alternative Ausgestaltungsart eines mit zwei Unwuchtmasseneinheiten 74, 76 aufgebauten Oszillationsmodus ist in Fig. 14 dargestellt. Auch bei dem in Fig. 14 dargestellten Aufbau ist der rotierende Bereich 67 des Walzenantriebsmotors 65 an der ersten axialen Seite 60 des Trägers 52 im Bereich der zentralen Öffnung 64 angeordnet. An der zweiten axialen Seite 68 des Trägers 52 ist ein topfartiges Gehäuse 160 angeordnet. Dieses umfasst eine die zentrale Öffnung 64 umgebend angeordnete Umfangswand 162. In diese Umfangswand 162 sind die den rotierenden Bereich 67 des Walzenantriebsmotors 65 am Träger 52 festlegenden Schraubbolzen 69 eingeschraubt, so dass durch die Schraubbolzen 69 sowohl der Walzenantriebsmotor 65, als auch das topfartige Gehäuse 160 an den Träger 52 angebunden ist.

An einem von dem Träger 52 abgewandten axialen Ende der Umfangswand 162 ist an dieser ein Boden 164 des topfartigen Gehäuses 160 vorgesehen, beispielsweise damit integral ausgebildet oder daran durch Verschraubung festgelegt. An diesem topfartigen Boden 164 sind die Riemenspannrollen drehbar getragen, von welchen in Fig. 14 die Riemenspannrolle 112 im oberen Bereich in Zuordnung zum Riemen 104 erkennbar ist. Ferner ist am Boden 164 über ein Lager 166 die den Walzenantriebsmotor 65 im Bereich von dessen zentraler Öffnung 71 durchsetzende Motorwelle 66 drehbar gelagert. In dem über den Boden 164 bzw. das Lager 166 hinaus stehenden axialen Endbereich trägt die Motorwelle 66 die Riemenantriebsscheibe 70.

Jede der beiden Oszillationsmasseneinheiten 74, 76 ist mit einem vom Träger 52 getrennt aufgebauten, an diesem beispielsweise durch Verschraubung oder Verschweißung festgelegten Oszillationsmassengehäuse 168 aufgebaut. Jedes Oszillationsmassengehäuse 168 umfasst eine am Träger 52 festgelegte Umfangswand 170 sowie zwei an den axialen Enden der Umfangswand 170 vorgesehene, deckelartige Böden 172, 174. Diese können von der Umfangswand 170 separat ausgebildet und daran beispielsweise durch Verschraubung festgelegt sein. Alternativ könnte einer der Böden 172, 174 mit der Umfangswand 170 integral ausgebildet sein. An den beiden Böden 172, 174 ist eine jeweilige Unwuchtmasse 86 mit deren Unwuchtwelle 140 über die Unwuchtmassen-Lager 144, 148 drehbar getragen.

Die Oszillationsmassengehäuse 168 sind in jeweiligen Öffnungen 176 des Trägers 52 näherungsweise in einem axialen Mittenbereich der jeweiligen Umfangswand 170 angeordnet, derart, dass die an den Unwuchtwellen 140 im Bereich von deren axialen Endbereichen 142 getragenen Riemenabtriebsscheiben 154, 156 im axialen Bereich der Riemenantriebsscheibe 70 positioniert sind und mit dieser über die Riemen 104, 106 zur gemeinsamen Drehung verbunden werden können.

Es ist darauf hinzuweisen, dass bei der in Fig. 14 dargestellten Ausgestaltung beispielsweise das topfartige Gehäuse 160 auch in baulich anderer Konfiguration bereitgestellt wird. So kann die Umfangswand 162 mit mehreren, beispielsweise mit dem Boden 164 integral ausgebildeten, axial sich erstreckenden und durch die Schraubbolzen 69 an den Träger 52 angebundenen Stegen bereitgestellt sein.

Abschließend ist darauf hinzuweisen, dass, obgleich vorangehend mit Bezug auf die verschiedenen Ausgestaltungsformen die jeweiligen Oszillationsmasseneinheiten zueinander bauidentisch beschrieben und dargestellt sind, grundsätzlich auch baulich voneinander abweichende Ausgestaltungen möglich sind. Auch können beispielsweise mehr als zwei Oszillationsmasseneinheiten, beispielsweise insgesamt vier einander jeweils paarweise bezüglich der Antriebsdrehachse gegenüberliegende Oszillationsmasseneinheiten, vorgesehen sein.

## Patentansprüche

1. Oszillationsmodul für eine Verdichterwalze eines Bodenverdichters, umfassend:
- einen plattenartigen Träger (52), wobei der Träger (52) eine Verbindungsformation (54) zur festen Verbindung des Trägers (52) mit einer Trägerstruktur (126) einer Verdichterwalze (12) aufweist,
- wenigstens zwei an dem Träger (52) in Abstand zueinander getragene Oszillationsmasseneinheiten (74, 76), jede Oszillationsmasseneinheit (74, 76) umfassend eine an dem Träger (52) um eine Oszillationsdrehachse (O) drehbar getragene Unwuchtmasse (86),
- einen Oszillationsantriebsmotor (58), wobei durch den Oszillationsantriebsmotor (58) jede Unwuchtmasse (86) jeder Oszillationsmasseneinheit (74, 76) zur Drehung um die jeweils zugeordnete Oszillationsdrehachse (O) antreibbar ist,
**dadurch gekennzeichnet, dass** der Oszillationsantriebsmotor (58) über einen Walzenantriebsmotor (65) an dem Träger (52) getragen ist, wobei der Oszillationsantriebsmotor (58) ein an dem Träger (52) getragenes, im Wesentlichen an einer ersten axialen Seite (60) des Trägers (52) positioniertes Motorgehäuse (62) und eine eine Öffnung (64) in dem Träger (52) durchsetzende und an einer zweiten axialen Seite (68) des Trägers (52) mit den Oszillationsmasseneinheiten (74, 76) in Antriebswechselwirkung stehende Motorwelle (66) umfasst.

2. Oszillationsmodul nach Anspruch 1,
**dadurch gekennzeichnet, dass** wenigstens eine, vorzugsweise jede Oszillationsmasseneinheit (74, 76) einen an dem Träger (52) getragenen Unwuchtmassen-Lagervorsprung (78) und wenigstens eine an dem Unwuchtmassen-Lagervorsprung (78) um die Oszillationsdrehachse (O) drehbar getragene Unwuchtmasse (86) umfasst, oder/und dass wenigstens eine, vorzugsweise jede Oszillationsmasseneinheit (74, 76) eine Unwuchtmasse (86) mit einer an dem Träger (52) um eine Oszillationsdrehachse (O) drehbar getragenen Unwuchtwelle (140) umfasst

3. Oszillationsmodul nach Anspruch 2,
**dadurch gekennzeichnet, dass** bei wenigstens einer, vorzugsweise jeder Oszillationsmasseneinheit (74, 76) der Unwuchtmassen-Lagervorsprung (78) in seinem ersten axialen Endbereich (80) an dem Träger (52) getragen ist und in seinem zweiten axialen Endbereich (84) freitragend ist, oder/und bei wenigstens einer, vorzugsweise jeder Oszillationsmasseneinheit (74, 76) der Unwuchtmassen-Lagervorsprung (76) in seinem ersten axialen Endbereich (80) an dem Träger (52) getragen ist und in seinem zweiten axialen Endbereich (84) bezüglich des Unwuchtmassen-Lagervorsprungs (78) wenigstens einer anderen Oszillationsmasseneinheit (76, 74) oder bezüglich des Trägers (52) abgestützt ist, oder/und dass wenigstens eine, vorzugsweise jede Unwuchtmasse (86) auf dem zugeordneten Unwuchtmassen-Lagervorsprung (78) durch ein Unwuchtmassen-Lager (90) drehbar getragen ist, wobei das Unwuchtmassen-Lager (90) einen an dem Unwuchtmassen-Lagervorsprung (78) getragenen oder durch diesen bereitgestellten Lagerinnenring (94) und einen an der Unwuchtmasse (86) getragenen oder durch diese bereitgestellten Lageraußenring (98) umfasst.

4. Oszillationsmodul nach Anspruch 2 oder 3,
**dadurch gekennzeichnet, dass** wenigstens eine, vorzugsweise jede Unwuchtmasse (86) einen auf dem zugeordneten Unwuchtmassen-Lagervorsprung (78) drehbar getragenen Unwuchtmassen-Ringkörper (88) und wenigstens ein an dem Unwuchtmassen-Ringkörper (88) vorgesehenes Unwuchtmassenelement (116, 118) umfasst,
vorzugsweise wobei bei wenigstens einer, vorzugsweise jeder Unwuchtmasse (86) an wenigstens einer, vorzugsweise beiden axialen Stirnseiten des Unwuchtmassen-Ringkörpers (88) ein Unwuchtmassenelement (116, 118) angeordnet und mit dem Unwuchtmassen-Ringkörper (88) vorzugsweise lösbar verbunden ist.

5. Oszillationsmodul nach einem der vorangehenden Ansprüche,
**dadurch gekennzeichnet, dass** wenigstens eine, vorzugsweise jede Unwuchtmasse (86) vermittels des Oszillationsantriebsmotors (58) durch einen Riemenantrieb (72) zur Drehung antreibbar ist.

6. Oszillationsmodul nach Anspruch 5,
**dadurch gekennzeichnet, dass** der Riemenantrieb (72) in Zuordnung zu wenigstens einer, vorzugsweise jeder Unwuchtmasse (86) an dem Oszillationsantriebsmotor (58) eine um eine Antriebsdrehachse (A) drehbare Riemenantriebsscheibe (70), vorzugsweise Zahnscheibe, an der Unwuchtmasse (86) eine Riemenabtriebsscheibe (102), vorzugsweise Zahnscheibe, sowie einen mit der Riemenantriebsscheibe (70) und der Riemenabtriebsscheibe (102) zusammenwirkenden Riemen (104, 106), vorzugsweise Zahnriemen, umfasst.

7. Oszillationsmodul nach Anspruch 4 und Anspruch 6,
**dadurch gekennzeichnet,**
**dass** bei wenigstens einer, vorzugsweise jeder Unwuchtmasse (86) der Unwuchtmassen-Ringkörper (88) die Riemenabtriebsscheibe (102) bereitstellt, oder/und
**dass** die Riemenantriebsscheibe (70) mit wenigstens zwei Riemen (104, 106) zum Antrieb wenigstens zweier Unwuchtmassen (86) verschiedener Oszillationsmasseneinheiten (74, 76) zusammenwirkt, wobei die Riemenantriebsscheibe (70) zur Zusammenwirkung mit den Riemen (104, 106) in Richtung der Antriebsdrehachse (A) aufeinanderfolgende Riemenwechselwirkungsbereiche (108, 110) aufweist.

8. Oszillationsmodul nach Anspruch 7,
**dadurch gekennzeichnet, dass** die jeweils eine Riemenabtriebsscheibe (102) bereitstellenden Unwuchtmassen-Ringkörper (88) zueinander baugleich sind oder/und in Richtung der Antriebsdrehachse (A) im gleichen axialen Bereich positioniert sind.

9. Oszillationsmodul nach einem der Ansprüche 5-8,
**dadurch gekennzeichnet, dass** in Zuordnung zu wenigstens einem, vorzugsweise jedem Riemen (104, 106) eine Riemenspannrolle (112, 114) vorgesehen ist, vorzugsweise wobei wenigstens eine Riemenspannrolle (112, 114) eine Umfangs-Wechselwirkungslänge zwischen dem Riemen (104, 106) und der mit diesem zusammenwirkenden Riemenantriebsscheibe (70) oder/und Riemenabtriebsscheibe (102) vergrößert.

10. Oszillationsmodul nach einem der vorangehenden Ansprüche,
**dadurch gekennzeichnet, dass** die Oszillationsmasseneinheiten (74, 76) an der zweiten axialen Seite (68) des Trägers (52) angeordnet sind.

11. Oszillationsmodul nach Anspruch 10,
**dadurch gekennzeichnet, dass** an der zweiten axialen Seite (68) des Trägers (52) die Öffnung (64) in dem Träger (52) umgebend ein die Motorwelle (66) des Oszillationsantriebsmotors (58) drehbar lagerndes, vorzugsweise tropfartiges Gehäuse (160) angeordnet ist, vorzugsweise wobei das Gehäuse (160) zusammen mit dem Walzenantriebsmotor (65) an dem Träger (52) festgelegt ist.

12. Oszillationsmodul nach Anspruch 9 und Anspruch 11,
**dadurch gekennzeichnet, dass** wenigstens eine, vorzugsweise jede Riemenspannrolle (112, 114) an dem Gehäuse (160) getragen ist.

13. Oszillationsmodul nach einem der vorangehenden Ansprüche,
**dadurch gekennzeichnet,**
**dass** wenigstens eine, vorzugsweise jede Oszillationsmasseneinheit (74, 76) ein Oszillationsmassengehäuse (168) mit einer in einer Öffnung (176) des Trägers (52) aufgenommenen Umfangswand (170) und an beiden axialen Endbereichen der Umfangswand (170) jeweils einem eine Unwuchtmasse (86) drehbar tragenden Boden (172, 174) umfasst,
oder/und
**dass** eine Antriebsdrehachse (A) des Oszillationsantriebsmotor (58) und die Oszillationsdrehachsen (O) wenigstens zweier Oszillationsmasseneinheiten (74, 76) zueinander parallel sind oder/und in einer gemeinsamen Ebene (E) liegen,
oder/und
**dass** die Verbindungsformation (54) an einem Außenumfangsbereich des Trägers (52) eine Mehrzahl von Verbindungsbolzen-Durchgriffsöffnungen (56) umfasst.

14. Oszillationsmodul nach Anspruch 2 oder einem der Ansprüche 3-13, sofern auf Anspruch 2 rückbezogen,
**dadurch gekennzeichnet, dass** wenigstens ein, vorzugsweise jeder Unwuchtmassen-Lagervorsprung (78) an dem Träger (52) durch eine Mehrzahl von Befestigungsorganen (82) festgelegt ist, oder/und dass wenigstens ein, vorzugsweise jeder Unwuchtmassen-Lagervorsprung (78) mit dem Träger (52) einstückig ausgebildet ist.

15. Bodenverdichter, umfassend wenigstens eine um eine Walzendrehachse (A₁, A₂) drehbare Verdichterwalze (12, 14) mit wenigstens einem Oszillationsmodul (50) nach einem der vorangehenden Ansprüche.

16. Bodenverdichter nach Anspruch 15,
**dadurch gekennzeichnet,**
**dass** die wenigstens eine Verdichterwalze (12) einen einen (124) Innenraum umschließenden Walzenmantel (16) umfasst, wobei in Zuordnung zu dem wenigstens einen Oszillationsmodul (50) in dem Innenraum (126) eine mit dem Walzenmantel (16) drehfeste, vorzugsweise scheibenartige Trägerstruktur (126) vorgesehen ist und der Träger (52) des wenigstens einen Oszillationsmoduls (50) mit seiner Verbindungsformation (54) an der diesem zugeordneten Trägerstruktur (126) festgelegt ist,
oder/und
**dass** in der Verdichterwalze (12) zwei Oszillationsmodule (50) in Richtung der Walzendrehachse (A₁) mit Abstand zueinander angeordnet sind,
oder/und
**dass** wenigstens eine Verdichterwalze (12') eine geteilte Verdichterwalze (12') mit in Richtung der Walzendrehachse (A₁') aufeinanderfolgenden Verdichterwalzenabschnitten (12a', 12b') ist, wobei in jedem Verdichterwalzenabschnitt (12a', 12b') wenigstens ein Oszillationsmodul (50) angeordnet ist, oder/und dass wenigstens eine Verdichterwalze (12) eine ungeteilte Verdichterwalze (12) ist, wobei in jedem axialen Endbereich (129, 136) der Verdichterwalze (12) ein Oszillationsmodul (50) vorzugsweise derart angeordnet ist, dass dieses in Richtung der Walzendrehachse (A₁) von einem Walzenmantel (16) der Verdichterwalze (12) im Wesentlichen vollständig axial überdeckt ist.

## Claims

1. Oscillation module for a compacting roller of a soil compactor, comprising:
- a plate-like carrier (52), wherein the carrier (52) has a connection formation (54) for firmly connecting the carrier (52) to a carrier structure (126) of a compacting roller (12),
- at least two oscillation mass units (74, 76) supported on the carrier (52) at a distance from one another, each oscillation mass unit (74, 76) comprising an imbalance mass (86) rotatably supported on the carrier (52) about an oscillation axis of rotation (O),
- an oscillation drive motor (58), wherein each imbalance mass (86) of each oscillation mass unit (74, 76) can be driven by the oscillation drive motor (58) for rotation about the respectively assigned oscillation axis of rotation (O),
**characterised in that** the oscillation drive motor (58) is supported on the carrier (52) via a roller drive motor (65), wherein the oscillation drive motor (58) comprises a motor housing (62) supported on the carrier (52), positioned substantially on a first axial side (60) of the carrier (52), and a motor shaft (66) which penetrates an opening (64) in the carrier (52) and interacts with the oscillating mass units (74, 76) in a drive interaction on a second axial side of the carrier (52).

2. Oscillation module according to claim 1,
**characterised in that** at least one, preferably each oscillation mass unit (74, 76) comprises an imbalance mass bearing projection (78) supported on the carrier (52) and at least one imbalance mass (86) supported on the imbalance mass bearing projection (78), rotatable about the oscillation axis of rotation (O), or/and that at least one, preferably each oscillation mass unit (74, 76) comprises an imbalance mass (86) with an imbalance shaft (140) that is supported on the carrier (52), rotatable about an oscillation axis of rotation (O).

3. Oscillation module according to claim 2,
**characterised in that** in at least one, preferably each oscillation mass unit (74, 76) the imbalance mass bearing projection (78) is supported on the carrier (52) in its first axial end region (80) and is self-supporting in its second axial end region (84), or/and in at least one, preferably each oscillation mass unit (74, 76) the imbalance mass bearing projection (78) is supported on the carrier (52) in its first axial end region (80) and is supported in its second axial end region (84) with respect to the imbalance mass bearing projection (78) of at least one other oscillation mass unit (76, 74) or with respect to the carrier (52), or/and **in that** at least one, preferably each imbalance mass (86) on the associated imbalance mass bearing projection (78) is rotatably supported by an imbalance mass bearing (90), wherein the imbalance mass bearing (90) has a bearing inner ring (94) supported on the imbalanced mass bearing projection (78) or provided by it and one bearing outer ring (98) supported on the imbalance mass (86) or provided by it.

4. Oscillation module according to claim 2 or 3,
**characterised in that** at least one, preferably each imbalance mass (86) comprises an imbalance mass ring body (88) rotatably supported on the associated imbalance mass bearing projection (78) and at least one imbalance mass element (116, 118) provided on the imbalance mass ring body (88),
preferably wherein an imbalance mass element (116, 118) is arranged on at least one, preferably each imbalance mass (86) on at least one, preferably both axial end faces of the imbalance mass ring body (88) and preferably detachably connected to the imbalance mass ring body (88).

5. Oscillation module according to any one of the preceding claims,
**characterised in that** at least one, preferably each imbalance mass (86) can be driven for rotation by means of the oscillation drive motor (58) by a belt drive (72).

6. Oscillation module according to claim 5,
**characterised in that** the belt drive (72), in association with at least one, preferably each imbalance mass (86) on the oscillation drive motor (58), comprises a belt drive pulley (70), preferably a toothed pulley, which can be rotated about a drive axis of rotation (A), on the imbalance mass (86) a belt driven pulley (102), preferably a toothed pulley, and a belt (104, 106), preferably a toothed belt, which interacts with the belt drive pulley (70) and the belt driven pulley (102).

7. Oscillation module according to claim 4 and claim 6,
**characterised in that** at least one, preferably each imbalance mass (86) of the imbalance mass ring body (88), provides the belt driven pulley (102), or/and
**in that** the belt drive pulley (70) interacts with at least two belts (104, 106) for driving at least two imbalance masses (86) of different oscillation mass units (74, 76), wherein the belt drive pulley (70) has successive belt interaction regions (108, 110) for interacting with the belts (104, 106) in the direction of the drive axis of rotation (A).

8. Oscillation module according to claim 7,
**characterised in that** the imbalance mass ring bodies (88) each providing a belt driven pulley (102) are identical to one another or/and are positioned in the same axial region in the direction of the drive axis of rotation (A).

9. Oscillation module according to any one of claims 5 to 8,
**characterised in that** in association with at least one, preferably each belt (104, 106) a belt tensioning roller (112, 114) is provided, preferably wherein at least one belt tensioning roller (112, 114) increases a circumferential interaction length between the belt (104, 106) and the belt drive pulley (70) or/and belt driven pulley (102) cooperating therewith.

10. Oscillation module according to any one of the preceding claims,
**characterised in that** the oscillation mass units (74, 76) are arranged on the second axial side (68) of the carrier (52).

11. Oscillation module according to claim 10,
**characterised in that** on the second axial side (68) of the carrier (52), the opening (64) in the carrier (52) enclosing a pot-like housing (160) which rotatably supports the motor shaft (66) of the oscillation drive motor (58) is arranged,
preferably wherein the housing (160) is fixed to the carrier (52) together with the roller drive motor (65).

12. Oscillation module according to claim 9 and claim 11,
**characterised in that** at least one, preferably each belt tensioning roller (112, 114) is supported on the housing (160).

13. Oscillation module according to any one of the preceding claims,
**characterised in that** at least one, preferably each oscillation mass unit (74, 76) comprises an oscillation mass housing (168) with a circumferential wall (170) accommodated in an opening (176) of the carrier (52) and on both axial end regions of the circumferential wall (170) in each case a base (172, 174) rotatably supporting an imbalance mass (86),
or/and
**in that** a drive axis of rotation (A) of the oscillation drive motor (58) and the oscillation axes of rotation (O) of at least two oscillation mass units (74, 76) are parallel to one another or/and lie in a common plane (E)
or/and
**in that** the connection formation (54) comprises a plurality of connection bolt passage openings (56) on an outer circumferential region of the carrier (52).

14. Oscillation module according to claim 2 or one of claims 3 to 13, if referred back to claim 2,
**characterised in that** at least one, preferably each imbalance mass bearing projection (78) is fixed to the carrier (52) by a plurality of fastening elements (82), or/and **in that** at least one, preferably each imbalance mass bearing projection (78) is formed integral with the carrier (52).

15. Soil compactor, comprising at least one compacting roller (12, 14) rotatable about an axis of rotation (A₁, A₂) with at least one oscillation module (50) according to any one of the preceding claims.

16. Soil compactor according to claim 15,
**characterised in that** the at least one compacting roller (12) comprises a roller jacket (16) enclosing an interior (124), wherein in association with the at least one oscillation module (50) in the interior (126), a preferably disc-like support structure (126) which is torque-proof relative to the roller jacket (16) is provided and the carrier (52) of the at least one oscillation module (50) with its connection formation (54) is fixed to the support structure (126) assigned to it,
or/and **in that** two oscillation modules (50) are arranged at a distance from one another in the direction of the axis of rotation of the roller (A₁) in the compacting roller (12),
or/and
**in that** at least one compacting roller (12') is a divided compacting roller (12') with successive compacting roller sections (12a', 12b') in the direction of the roller axis of rotation (A₁'), wherein at least one oscillation module (50) is arranged in each compacting roller section (12a', 12b'), or/and **in that** at least one compacting roller (12) is an undivided compacting roller (12), wherein an oscillation module (50) is preferably arranged in each axial end region (129, 136) of the compacting roller (12) in such a way that it is substantially completely axially covered by a roller jacket (16) of the compacting roller (12) in the direction of the roller axis of rotation (A₁).

## Revendications

1. Module d'oscillation pour un rouleau de compactage d'un compacteur de sol, comprenant :
- un support (52) en forme de plaque, dans lequel le support (52) présente une formation de connexion (54) pour relier fermement le support (52) à une structure de support (126) d'un rouleau de compactage (12),
- au moins deux unités de masse d'oscillation (74, 76) supportées sur le support (52) à une certaine distance l'une de l'autre, chaque unité de masse d'oscillation (74, 76) comprenant une masse de balourd (86) supportée de manière rotative sur le support (52) autour d'un axe de rotation d'oscillation (O),
- un moteur d'entraînement d'oscillation (58) monté sur le support (52), dans lequel chaque masse de balourd (86) de chaque unité de masse d'oscillation (74, 76) peut être entraînée par le moteur d'entraînement d'oscillation (58) pour tourner autour de l'axe de rotation d'oscillation (O) qui lui est respectivement assigné,
**caractérisé en ce que** le moteur d'entraînement d'oscillation (58) est supporté sur le support (52) par un moteur d'entraînement de rouleau (65), dans lequel le moteur d'entraînement d'oscillation (58) comprend un boîtier de moteur (62) supporté sur le support (52), positionné sensiblement sur un premier côté axial (60) du support (52), et un arbre de moteur (66) qui pénètre dans une ouverture (64) dans le support (52) et interagit avec les unités de masse d'oscillation (74, 76) dans une interaction d'entraînement sur un deuxième côté axial du support (52).

2. Module d'oscillation selon la revendication 1,
**caractérisé en ce qu'**au moins une, de préférence chaque unité de masse d'oscillation (74, 76) comprend une saillie de support de masse de balourd (78) supportée sur le support (52) et au moins une masse de balourd (86) supportée sur la saillie de support de masse de balourd (78) de manière rotative autour de l'axe de rotation d'oscillation (O), et/ou **en ce qu'**au moins une, de préférence chaque unité de masse d'oscillation (74, 76) comprend de préférence une masse de balourd (86) avec un arbre de balourd (140) qui est supporté sur le support (52) de manière rotative autour d'un axe de rotation d'oscillation (O).

3. Module d'oscillation selon la revendication 2,
**caractérisé en ce que** dans au moins une, de préférence chaque unité de masse d'oscillation (74, 76), la saillie de support de masse de balourd (78) est supportée sur le support (52) dans sa première zone d'extrémité axiale (80) et est autoportante dans sa deuxième zone d'extrémité axiale (84), et/ou dans au moins une, de préférence chaque unité de masse d'oscillation (74, 76), la saillie de support de masse de balourd (78) est supportée sur le support (52) dans sa première zone d'extrémité axiale (80) et est supportée dans sa deuxième zone d'extrémité axiale (84) par rapport à la saillie de support de masse de balourd (78) d'au moins une autre unité de masse d'oscillation (76, 74) ou par rapport au support (52), et/ou **en ce qu'**au moins une, de préférence chaque masse de balourd (86) sur la saillie de support de masse de balourd associée (78) est supportée de manière rotative par un palier de masse de balourd (90), dans lequel le palier de masse de balourd (90) a une bague intérieure de palier (94) supportée sur la saillie de support de masse de balourd (78) ou prévue par elle et une bague extérieure de palier (98) supportée sur la masse de balourd (86) ou prévue par elle.

4. Module d'oscillation selon la revendication 2 ou 3,
**caractérisé en ce qu'**au moins une, de préférence chaque masse de balourd (86) comprend un corps d'anneau de masse de balourd (88) supporté de manière rotative sur la saillie de support de masse de balourd associée (78) et au moins un élément de masse de balourd (116, 118) prévu sur le corps d'anneau de masse de balourd (88),
de préférence, dans lequel un élément de masse de balourd (116, 118) est disposé sur au moins une, de préférence chaque masse de balourd (86) sur au moins une, de préférence les deux faces d'extrémité axiale du corps d'anneau de masse de balourd (88) et de préférence relié de manière amovible au corps d'anneau de masse de balourd (88).

5. Module d'oscillation selon l'une quelconque des revendications précédentes, **caractérisé en ce qu'**au moins une, de préférence chaque masse de balourd (86) peut être entraînée en rotation au moyen du moteur d'entraînement d'oscillation (58) par un entraînement par courroie (72).

6. Module d'oscillation selon la revendication 5,
**caractérisé en ce que** l'entraînement par courroie (72), en association avec au moins une, de préférence chaque masse de balourd (86) sur le moteur d'entraînement d'oscillation (58), comprend une poulie d'entraînement par courroie (70), de préférence une poulie dentée, qui peut être tournée autour d'un axe de rotation d'entraînement (A), sur la masse de balourd (86), une poulie entraînée par courroie (102), de préférence une poulie dentée, et une courroie (104, 106), de préférence une courroie dentée, qui interagit avec la poulie d'entraînement par courroie (70) et la poulie entraînée par courroie (102).

7. Module d'oscillation selon les revendications 4 et 6,
**caractérisé en ce qu'**au moins une, de préférence chaque masse de balourd (86) du corps d'anneau de masse de balourd (88), prévoit la poulie entraînée par courroie (102),
et/ou
**en ce que** la poulie d'entraînement par courroie (70) interagit avec au moins deux courroies (104, 106) pour entraîner au moins deux masses de balourd (86) de différentes unités de masse d'oscillation (74, 76), dans lequel la poulie d'entraînement par courroie (70) présente des zones d'interaction successives avec les courroies (108, 110) pour interagir avec les courroies (104, 106) dans la direction de l'axe de rotation de l'entraînement (A).

8. Module d'oscillation selon la revendication 7,
**caractérisé en ce que** les corps d'anneau de masse de balourd (88) comportant chacun une poulie entraînée par courroie (102) sont identiques entre eux et/ou sont positionnés dans la même zone axiale dans le sens de l'axe de rotation de l'entraînement (A).

9. Module d'oscillation selon l'une quelconque des revendications 5 à 8, **caractérisé en ce qu'**en association avec au moins une, de préférence chaque courroie (104, 106), un rouleau tendeur de courroie (112, 114) est prévu, de préférence dans lequel au moins un rouleau tendeur de courroie (112, 114) augmente une longueur d'interaction circonférentielle entre la courroie (104, 106) et la poulie d'entraînement de courroie (70) et/ou la poulie entraînée par courroie (102) qui coopère avec elle.

10. Module d'oscillation selon l'une quelconque des revendications précédentes, **caractérisé en ce que** les unités de masse d'oscillation (74, 76) sont disposées sur le deuxième côté axial (68) du support (52).

11. Module d'oscillation selon la revendication 10,
**caractérisé en ce que** sur le deuxième côté axial (68) du support (52), l'ouverture (64) dans le support (52) renferme un boîtier en forme de pot (160) qui supporte de manière rotative l'arbre de moteur (66) du moteur d'entraînement d'oscillation (58),
de préférence, dans lequel le boîtier (160) est fixé au support (52) en même temps que le moteur d'entraînement de rouleau (65).

12. Module d'oscillation selon les revendications 9 et 11,
**caractérisé en ce qu'**au moins un, de préférence chaque rouleau tendeur de courroie (112, 114) est supporté par le boîtier (160).

13. Module d'oscillation selon l'une quelconque des revendications précédentes,
**caractérisé en ce qu'**au moins une, de préférence chaque unité de masse d'oscillation (74, 76) comprend un boîtier de masse d'oscillation (168) avec une paroi circonférentielle (170) logée dans une ouverture (176) du support (52) et sur les deux zones d'extrémité axiale de la paroi circonférentielle (170) dans chaque cas une base (172, 174) supportant de manière rotative une masse de balourd (86), et/ou
**en ce qu'**un axe de rotation (A) du moteur d'entraînement (58) et les axes de rotation (O) d'au moins deux unités de masse d'oscillation (74, 76) sont parallèles l'un à l'autre et/ou se trouvent dans un plan commun (E)
et/ou
**en ce que** la formation de connexion (54) comprend une pluralité d'ouvertures de passage de boulon de connexion (56) sur une zone circonférentielle extérieure du support (52).

14. Module d'oscillation selon la revendication 2 ou l'une des revendications 3 à 13, si l'on se réfère à la revendication 2,
**caractérisé en ce qu'**au moins une, de préférence chaque saillie de support de masse de balourd (78) est fixée au support (52) par une pluralité d'éléments de fixation (82), et/ou **en ce qu'**au moins une, de préférence chaque saillie de support de masse de balourd (78) est formée en une pièce avec le support (52).

15. Compacteur de sol, comprenant au moins un rouleau compacteur (12, 14) rotatif autour d'un axe de rotation (A₁, A₂) avec au moins un module d'oscillation (50) selon l'une quelconque des revendications précédentes.

16. Compacteur de sol selon la revendication 15,
**caractérisé en ce que** ledit au moins un rouleau de compactage (12) comprend une enveloppe de rouleau (16) enfermant un intérieur (124), dans lequel en association avec ledit au moins un module d'oscillation (50) dans l'intérieur (126), une structure de support (126) de préférence en forme de disque qui est non rotative par rapport à l'enveloppe de rouleau (16) est prévue et le support (52) dudit au moins un module d'oscillation (50) avec sa formation de connexion (54) est fixé à la structure de support (126) qui lui est associée,
et/ou **en ce que** deux modules d'oscillation (50) sont disposés à distance l'un de l'autre dans le sens de l'axe de rotation du rouleau (A₁) dans le rouleau de compactage (12),
et/ou
**en ce qu'**au moins un rouleau de compactage (12') est un rouleau de compactage divisé (12') avec des sections de rouleau de compactage successives (12a', 12b') dans la direction de l'axe de rotation du rouleau (A₁'), dans lequel au moins un module d'oscillation (50) est disposé dans chaque section de rouleau de compactage (12a', 12b'), et/ou **en ce qu'**au moins un rouleau de compactage (12) est un rouleau de compactage non divisé (12), dans lequel un module d'oscillation (50) est de préférence disposé dans chaque zone d'extrémité axiale (129, 136) du rouleau de compactage (12) de telle sorte qu'il est pratiquement entièrement recouvert axialement par une enveloppe de rouleau (16) du rouleau de compactage (12) dans la direction de l'axe de rotation du rouleau (A₁).
